# EUROPÄISCHE PATENTSCHRIFT

(11) **EP 1 572 553 B1**
(45) Veröffentlichungstag und Bekanntmachung des Hinweises auf die Patenterteilung: **30.04.2008**
(21) Anmeldenummer: 03780127.1
(22) Anmeldetag: 05.12.2003
(51) Int. Cl.: B65D 79/00, B65D 81/32

(54) **EINSATZ FÜR UNTER DRUCK STEHENDEN FLÜSSIGKEITSBEHÄLTER**
INSERT FOR A PRESSURISED CONTAINER OF LIQUID
PIECE D'INSERTION POUR UN RECIPIENT A LIQUIDE SOUS PRESSION

(30) Priorität: 16.12.2002 DE 10258791
(43) Veröffentlichungstag der Anmeldung: 14.09.2005
(73) Patentinhaber: Ball Packaging Europe GmbH, 40880 Ratingen (DE)
(72) Erfinder: ULLLMANN, Bernd, 53121 Bonn (DE)
(74) Vertreter: Eisenführ, Speiser & Partner
(86) Internationale Anmeldenummer: PCT/EP2003/013779
(87) Internationale Veröffentlichungsnummer: WO 2004/054896

(56) Entgegenhaltungen:
- WO-A-95/04688

## Beschreibung

Die vorliegende Erfindung ist auf einen Innenbehälter gerichtet, der einer unter Gasdruck stehenden Dose oder einem auf andere Weise verschlossenen Druckbehälter beigegeben werden kann ("Titanic"-widget oder -wedge). Dieser Innenbehälter ist ein Einsatz, der beim Öffnen des Druckbehälters die Eigenschaften der umgebenden Flüssigkeit ändern kann, z.B. die Gasblasenbildung und damit ggf. die Schaumbildung fördert und/oder einen bis zum Zeitpunkt des Öffnens des Druckbehälters separat aufbewahrten Zusatz freisetzt, so dass sich dieser Zusatz mit der Flüssigkeit noch vor dem Ausgießen aus dem geöffneten Behälter mischen kann. Der erfindungsgemäße Einsatz ist unabhängig von der Art der umgebenden Flüssigkeit und von deren Verwendungszweck; er ist jedoch insbesondere auch für Getränke gut geeignet, die beispielsweise in Getränkedosen abgefüllt sind.

In der Getränkeindustrie kennt man verschiedene Einsätze, welche die Eigenschaften eines Getränkes in dem Augenblick verändern, in dem der Konsument die Verpackung öffnet. So ist es seit langem bekannt, in Dosen zur Aufbewahrung von insbesondere kohlensäurehaltigen Getränken und vor allem von Bier Innenbehälter einzusetzen, die vor dem Verschließen der Dose mit gasförmigem oder flüssigem Stickstoff oder einem anderen Gas befüllt werden können. Diese Innenbehälter sollen z.B. sicherstellen, dass schäumende Getränke wie Bier beim Öffnen der Dose eine schöne, stabile Schaumkrone entwickeln, oder sie können dafür vorgesehen sein, einen in der Dose getrennt vom Getränk aufbewahrten Inhaltsstoff zum Zeitpunkt des Öffnens der Dose mit dem Getränk zu vermischen. Das erste Beispiel ist dem Fachmann unter dem Begriff "widget" bekannt, das zweite unter dem Begriff "wedge" oder der Marke "FreshCan".

Als prinzipielles Merkmal ist diesen aktiven Einsätzen in der Regel gemeinsam, dass sie mit dem Druck, der sich nach dem Verschließen der Verpackung im Kopfraum der Verpackung aufbaut, "beladen" werden. Aktiviert werden sie dann durch den plötzlich auftretenden Druckabfall beim Öffnen des Getränkebehälters und die dabei entstehende Druckdifferenz zwischen einem Gasraum in ihrem Inneren und ihrer Umgebung. Um dies zu erreichen, steht ihr Inneres in der Regel mit der sie umgebenden Flüssigkeit derart in Verbindung, dass im Zustand der befüllten, geschlossenen Dose das im Innenbehälter vorhandene Gas nicht in die umgebende Flüssigkeit austreten kann. Hierfür gibt es im Stand der Technik eine Vielzahl von Vorschlägen. So können die Innenbehälter beispielsweise mindestens eine und insbesondere zwei Öffnungen mit nur geringem Durchmesser aufweisen, der so bemessen ist, dass im Zustand des befüllten und geschlossenen Behälters die Oberflächenspannung der Flüssigkeit verhindert, dass Gasblasen austreten können. Dieser Effekt ist als sogenannter "Gasblasenpunkt-Effekt" bekannt. Gasbehälter mit nur einer solchen Öffnung sind beispielsweise in der EP 448 200 A1 und in der EP 520 646 A1 beschrieben, und solche mit zweien dieser Öffnungen in der WO 95/08493. Öffnungen mit derart dimensionierten Durchmessern werden nachstehend auch als Öffnungen mit reduziertem Durchmesser bezeichnet.

Es ist sowohl vorgeschlagen worden, die Einsätze auf bzw. in der Flüssigkeit schwimmend vorzusehen, als auch, sie im Behälter zu arretieren. Gemäß einem Vorschlag der WO 95/08493 kann ein mit zwei Öffnungen mit reduziertem Durchmesser versehenes widget am Boden einer Getränkedose befestigt werden. Die WO 91/07326 schlägt unter anderem vor, dass der Gasbehälter flexible Arme mit Flanschen aufweisen soll, die über einen Presssitz den Gasbehälter an einer vorgegebenen Position in einem oberen oder mittleren Bereich des Behälters fixieren. In der WO 95/05325 wird angeregt, einen Gasbehälter vorzusehen, der auf der Flüssigkeit schwimmt.

Damit alle derartigen Einsätze ihre Funktion optimal ausüben können, müssen sie mehreren Bedingungen genügen: Zum Zeitpunkt des Verschließens des äußeren Behälters und auch noch einige Zeit danach sollte der Gasraum des Einsatzes zumindest über eine Öffnung mit dem Gasraum in Verbindung stehen, der beim Verschließen des äußeren Behälters über dessen Flüssigkeitsspiegel ausgebildet wird ("Kopfraum"). Auf diese Weise wird ein Druckausgleich zwischen den beiden gasförmigen Kompartimenten - und damit eine Druckbeladung des Einsatzes - bewirkt, ohne dass infolge des Sich-Zusammenziehens des Gases im Einsatz ein Teil von dessen Volumen mit Flüssigkeit volläuft und damit der gewünschte Effekt in seiner Quantität reduziert wird. Dies bewirkt man häufig dadurch, dass man die oder eine Öffnung mit reduziertem Durchmesser relativ weit unten am Einsatz vorsieht und diesen am Boden des Flüssigkeitsbehälters fixiert. Nach dem Befüllen und Verschließen wird der Behälter dann auf den Kopf gestellt, bis der erwähnte Druckausgleich erfolgt ist. Da aber häufig die Gefahr besteht, dass trotzdem eine gewisse Menge an Flüssigkeit eindringt, muss entweder die Geometrie des Einsatzes verhindern, dass beim Wiederaufstellen des Behälters in seine ursprüngliche und zum Öffnen vorgesehene Position diese Flüssigkeit in einen Bereich läuft, der die Öffnung überdeckt und damit eine Barriere für den späteren Gasaustritt darstellt, wie es beispielsweise in der EP 520 646 vorgeschlagen wird, oder aber es wird eine zweite, im oberen Bereich des widgets angeordnete Öffnung mit ebenfalls reduzierten Außenmaßen vorgesehen. Misslich an solchen Einsätzen ist nicht nur der zusätzliche Schritt des Auf-den-Kopf-Stellens nach dem Verschließen, sondern auch in besonderem Maße die Tatsache, dass der Einsatz vor dem Befüllen der Dose an deren Innenboden befestigt werden muss. Dies ist nicht nur technisch, sondern auch logistisch sehr aufwendig. Wird er mit einem Kleber befestigt, muss außerdem dafür Sorge getragen werden, dass dieser toxikologisch unbedenklich, geschmacklos und und auch langfristig stabil gegenüber der umgebenden Flüssigkeit ist.

Schwimmende Einsätze müssen so ausgestaltet sein, dass beim Öffnen des Getränkebehälters das Gas durch diejenige Öffnung im Einsatz, die den Gasraum über dem Getränkespiegel mit dem Gasraum im Einsatz verbindet, nicht entweichen darf, da in einem solchen Falle der Effekt "verpuffen" würde. Deshalb muss zumindest diese Öffnung als Ventil ausgebildet sein, das nur den Eintritt, nicht aber den Austritt von Gas erlaubt. Weiterhin müssen derartige widgets eine untere, in die Flüssigkeit eintauchende Öffnung besitzen, durch die das Gas beim Öffnen des Getränkebehälters wieder austreten kann. Solche widgets sind beispielsweise in der WO 95/05326 und in der EP 1 055 614 A1 beschrieben. Dieses Prinzip funktioniert allerdings nur, wenn sicher verhindert wird, dass auch nur geringe Mengen an Flüssigkeit in den Gasbehälter eindringen. Außerdem ist der damit erzielte Effekt nur mäßig, weil das Gas im Moment des Druckabfalls beim Öffnen des äußeren Flüssigkeitsbehälters nach unten entweichen muss. Dies bringt auch die Gefahr mit sich, dass sich das widget beim Öffnen der Dose in der Flüssigkeit dreht, bis der Gasauslass nicht mehr in die Flüssigkeit eintaucht.

Eine Alternative sieht die WO 97/00214 vor, deren schwimmendes widget eine Orientierungseinrichtung benötigt, die ihm zwangsläufig eine gegebene Orientierung verleiht, und in der mehrere Durchlasskanäle dafür sorgen, dass Gas aus dem über dem Flüssigkeitsspiegel befindlichen Gasraum im Flüssigkeitsbehälter in das widget eintreten und beim Öffnen des Flüssigkeitsbehälters und dem damit einhergehenden Druckabfall nach unten, in die Flüssigkeit hinein, wieder austreten kann. Trotz dieser Orientierungshilfe kann sich dieses widget ungewollt drehen, und außerdem ist seine Konstruktion übermäßig aufwendig.

Neben fest im Flüssigkeitsbehälter installierten widgets und solchen, die oben auf der Flüssigkeit schwimmen, hat man auch bereits vorgeschlagen, widgets zu verwenden, die zuerst auf der Flüssigkeit schwimmen, sich drehen und nach einiger Zeit sinken können sollen. So offenbart die WO 95/04688 eine Kapsel gemäß dem Oberbegriff des Anspruchs 1, mit zwei Kammern, welche eine erste, in die Flüssigkeit eintauchende Öffnung aufweist, die über ein Rohr oder dgl. mit der oberen Kammer in der Kapsel in Verbindung steht und durch die Flüssigkeit eindringen kann. Beim Eintritt dieser Flüssigkeit wird aus der oberen Kammer (Ballastkammer) Gas verdrängt, das über eine zweite Öffnung, die gegen ein Vollaufen mit dieser Flüssigkeit geschützt sein muss, in die untere Kammer (Druckkammer) übertritt. Diese kommuniziert über ein weiteres, ebenfalls durch die Zwischenwand zwischen den beiden Öffnungen hindurchreichendes Rohr mit einer Austrittsöffnung auf der Oberseite der Kapsel, die mit dem Gasraum des Flüssigkeitsbehälters in Kontakt steht. Einen ähnlich komplizierten Vorschlag findet man in der WO 95/03982. Da in diesen widgets die Druckkammer und die Ballastkammer über ein Druckausgleichsröhrchen miteinander kommunizieren, darf die Ballastkammer an ihrer Außenseite keine direkte Öffnung nach außen besitzen, denn sonst könnte Flüssigkeit in die Druckkammer gelangen.

Aus der Fülle des Standes der Technik zu diesem Thema kann man ersehen, dass eine große Anzahl von Vorschlägen für die Lösung des obigen Problems vorgelegt wurde, die aber alle unvollkommen oder mit einem viel zu großen technischen Aufwand verbunden sind.

Die sogenannten wedges verwenden dasselbe Prinzip wie die widgets, das aber zusätzlich oder auch alternativ dazu genutzt wird, um einen Inhaltsstoff während der Lagerung der Flüssigkeit im Flüssigkeitsbehälter getrennt aufbewahren zu können, und zwar derart, dass er sich automatisch beim Öffnen des Behälters und dem dabei entstehenden Druckabfall mit der den Innenbehälter umgebenden Flüssigkeit vermischt. So offenbart die WO 99/54229 einen Innenbehälter mit zwei Kammern, dessen eine Kammer eine Öffnung mit reduziertem Durchmesser besitzt, die das Innere dieser Kammer mit der äußeren Umgebung in Verbindung hält, so dass sie wie oben für die widgets beschrieben mit dem in einem Getränkebehälter herrschenden Gasüberdruck beaufschlagt werden kann. Diese Kammer ist durch eine gas- und flüssigkeitsundurchlässige Innenwand von einer zweiten Kammer getrennt, die zum Aufbewahren eines Stoffes vorgesehen ist. Der letztgenannte, beispielsweise ein flüssiger oder fester Geschmacksträger oder ein Nahrungsergänzungsmittel, soll sich beim Öffnen der Getränkedose mit dem umgebenden Getränk mischen. Der die beiden Kammern aufweisende Behälter ist aus einem Oberteil und einem unteren Teil derart zusammengesetzt, dass beim Öffnen der Getränkedose und dem dabei entstehenden Druckverlust die auftretende Druckdifferenz Kräfte entwickelt, die größer sind als die Verbindung zwischen den beiden Teilen, wobei die den Zusatzstoff beherbergende Kammer "gesprengt" wird, so dass sich ihr Inhaltsstoff in die umgebende Getränkeflüssigkeit ergießt.

Die Verwendung von wedges ist mit ähnlichen Schwierigkeiten verbunden wie den oben für die widgets beschriebenen. Ein Verkleben am Boden vor dem Einfüllen der Getränke-Flüssigkeit bedingt einen erheblichen Aufwand und erfordert toxikologisch unbedenkliche, geruchs- und geschmacksfreie und lager- und getränkestabile Klebstoffe. Werden sie als schwimmende wedges konzipiert, bleiben ebenfalls die oben angegebenen Probleme bestehen.

Aufgabe der vorliegenden Erfindung ist es, einen Einsatz für Behälter mit darin befindlichen, unter Gasdruck stehenden Flüssigkeiten, insbesondere Getränken, bereitzustellen, der unabhängig von seinem Verwendungszweck und demzufolge unabhängig davon, wie er in seinem Inneren gestaltet ist, ein Gaskompartiment besitzt, das beim Verschließen des Flüssigkeitsbehälters über eine Öffnung mit reduziertem Durchmesser zuverlässig mit dem nach dem Verschließen entstandenen Gasraum des Flüssigkeitsbehälters kommuniziert, während zum - später liegenden - Zeitpunkt des Öffnens des Flüssigkeitsbehälters die genannte Öffnung von Flüssigkeit umgeben sein soll, derart, dass die beim Öffnen schlagartig auftretenden Druckdifferenz die gewünschte Wirkung entfalten kann. Dieser Einsatz kann zur Verbesserung der Gasblasenbildung und/oder zur Aufbewahrung eines zweiten Inhaltsstoffes, aber auch für andere Zwecke vorgesehen sein.

Diese Aufgabe wird gelöst durch einen Einsatz, der einen druckaktivierbaren, zumindest einen Hohlraum aufweisenden Körper in Verbindung mit einer Positioniereinrichtung aufweist, wobei (a) der druckaktivierbare Körper über mindestens eine Öffnung mit reduziertem Durchmesser verfügt, die den Hohlraum mit der Umgebung des Einsatzes verbindet und die sich an einer Stelle befindet, die beim Schwimmen des Einsatzes auf einer Flüssigkeit oberhalb des Flüssigkeitsspiegels liegt und (b) die Positioniereinrichtung einen Schwimmkörper umfasst, der eine beim Aufsetzen des Einsatzes auf eine Flüssigkeit in diese eintauchende, geringdimensionierte Öffnung, mindestens eine Entlüftungsöffnung, die direkt mit der äußeren Umgebung des Einsatzes kommuniziert, und ein Mindestvolumen besitzt, das beim Vollaufen das Sinken des Einsatzes in die Flüssigkeit sicherstellt.

Die beigefügten Figuren zeigen spezifische Ausgestaltungen des erfindungsgemäßen Einsatzes, und zwar:
Figur 1 einen Einsatz mit einem Schwimmkörper in Form eines Bootes,
Figur 2 einen Einsatz mit einem Schwimmkörper in Form eines abgedeckten Bootes ("U-Boot"),
Figur 3 einen Einsatz, dessen druckaktivierbarer Körper ein einkammriges widget ist, in das ein zusätzliches Gewicht eingebracht wurde,
Figur 4 einen Einsatz, dessen druckaktivierbarer Körper ein zweikammriges wedge ist, in das ein zusätzliches Gewicht eingebracht wurde, und
Figur 5 eine spezifische Möglichkeit, wie ein Einsatz gemäß Figur 4 aus zwei Bauteilen zusammengesetzt sein kann, die sich infolge des Druckabfalls beim Öffnen des Getränkebehälters trennen und dabei den Inhalt der Produktkammer freisetzen.

Unter dem Ausdruck "geringdimensionierte Öffnung" ist nicht dasselbe zu verstehen wie unter dem Ausdruck "Öffnung mit reduziertem Durchmesser". Die geringdimensionierte Öffnung ist vielmehr eine solche, die es zulässt, dass Flüssigkeit durch sie hindurchtreten kann, wobei der Durchtritt durch die Wahl der geringen Dimensionen aber so langsam sein soll, dass die Flüssigkeit den Schwimmkörper im Minutenbereich oder sogar darüber flutet. Die Abmessungen dieser Öffnung kann der Fachmann aufgrund seines Wissens und einfacher Versuche leicht ermitteln; anhand des Beispiels werden ihm hierfür außerdem geeignete Parameter an die Hand gegeben. So liegen die Abmessungen für wässrige Flüssigkeiten und hydrophobe Materialien des Schwimmkörpers wie Polypropylen vorzugsweise im Bereich von etwa 0,5 bis 2 mm, vorzugsweise bei 1-1,5 mm.

Neben den vorgenannten Öffnungen besitzt der erfindungsgemäße Einsatz (mindestens) eine Entlüftungsöffnung Der Ausdruck "Entlüftungsöffnung" impliziert, dass diese Öffnung des Schwimmkörpers den Austritt von Gas ermöglicht. Sie liegt beim Aufsetzen des erfindungsgemäßen Einsatzes daher vorzugsweise oberhalb des Flüssigkeitsspiegels und in jedem Falle oberhalb der geringdimensionierten Öffnung, und sie stellt auf einfache Weise sicher, dass beim Fluten des Schwimmkörpers das darin befindliche Gas entweichen kann. Diese Entlüftungsöffnung kann völlig frei gestaltet sein. Sie kann z.B. dadurch gebildet werden, dass der Schwimmkörper auf seiner Oberseite gar keine Abdeckung oder Wand besitzt. Statt dessen kann der Schwimmkörper aber auch in einem oder mehreren Bereichen in geeigneter Höhe eine oder mehrere Öffnungen aufweisen, im übrigen aber geschlossen sein. Die Größe dieser Öffnung(en) ist naturgemäß völlig unkritisch. Sie kann dieselbe sein wie die der oben erläuterten geringdimensionierten Öffnung, aber auch darüber oder darunter liegen.

Der Ausdruck " druckaktivierbarer, zumindest einen Hohlraum aufweisender Körper" soll alle diejenigen Körper umfassen, die nach Art eines widgets oder wedges zumindest einen Hohlraum aufweisen, der über (mindestens) eine Öffnung mit reduziertem Durchmesser mit der Umgebung wie oben beschrieben kommuniziert. Es sei besonders darauf hingewiesen, dass als druckaktivierbare Körper alle Körper verwendet werden können, die die erforderlichen Eigenschaften besitzen, unabhängig vom Verwendungszweck und auch unabhängig davon, ob die im äußeren Flüssigkeitsbehälter zu verschließende Flüssigkeit genießbar ist oder anderen Zwecken dient. Vor allem ist die Erfindung aber für Getränkeverpackungen wie Dosen und hier für die Ausgestaltung von eine oder zwei Öffnungen mit reduziertem Durchmesser aufweisenden widgets mit mindestens einem hohlen Innenraum sowie für wedges geeignet, die mindestens zwei Kammern besitzen, deren eine hohl ist und über eine oder mehrere Öffnungen mit reduziertem Durchmesser für den Druckausgleich sorgt und deren zweite zur Aufnahme einer zusätzlichen Substanz wie eines Nahrungsergänzungsmittels oder Geschmacksstoffs dient.

Der erfindungsgemäße Einsatz wird vor oder nach dem Befüllen eines Flüssigkeitsbehälters in diesen eingeworfen und nimmt aufgrund der dem Schwimmkörper innewohnenden Auftriebskräfte sofort eine schwimmende Stellung ein. Nach dem Füllen wird der Flüssigkeitsbehälter, ggf. unter Druck, verschlossen. Der sich aufbauende Druck im Gasraum über dem Flüssigkeitsspiegel steht über die Öffnung mit reduziertem Durchmesser im Ausgleich mit dem Hohlraum im druckaktivierbaren Körper. Die im Stand der Technik bekannten Öffnungen mit reduziertem Durchmesser erlauben die Druckbeladung geeigneter Hohlräume innerhalb eines Zeitraums von in der Regel etwa 10 bis 300 Sekunden, und dieser Zeitraum wird bei gleicher Bauweise natürlich auch von den erfindungsgemäßen Einsätzen benötigt werden. Über die geringdimensionierte Öffnung des erfindungsgemäßen Einsatzes, die unterhalb des Flüssigkeitsspiegels liegt, dringt gleichzeitig Flüssigkeit in den Schwimmkörper ein. Diese Öffnung wird so dimensioniert, dass der Schwimmkörper erst nach Ablauf des Zeitraums, der für die Druckbeladung benötigt wird, vollständig volläuft und damit den Einsatz zum Sinken bringt. Wird der Flüssigkeitsbehälter dann später geöffnet, befindet sich der Einsatz auf dem Boden des Flüssigkeitsbehälters, so dass die Öffnung mit reduziertem Durchmesser in die Flüssigkeit eingetaucht ist und ihre Wirkung in vollem Umfang entfalten kann.

Bevorzugt ist der Schwimmkörper außerhalb des druckaktivierbaren Körpers angeordnet.

In einer besonders bevorzugten Ausgestaltung besitzt der Schwimmkörper die Form eines Bootes, das den druckaktivierbaren, mindestens einen Hohlraum aufweisenden Körper trägt. Der Einsatz wird in dieser Ausgestaltung natürlich erst nach dem Einfüllen der Flüssigkeit in den Flüssigkeitsbehälter eingebracht, z.B. eingeworfen. Das Boot weist einen Boden sowie eine umlaufende Seitenwand auf, die so ausgestaltet ist, dass das Fassungsvermögen des Bootes bei darin befindlichem druckaktivierbarem Körper das erfindungsgemäß erforderliche Mindestvolumen besitzt. Der druckaktivierbare Körper kann vollständig ausgebildet in den Schwimmkörper eingesetzt sein. Alternativ können Teile des druckaktivierbaren Körpers gleichzeitig Teile des Bootes sein. Zum Beispiel kann der Boden des druckaktivierbaren Körpers ein Teil des Bodens des Bootes sein, der sich weiter nach außen erstreckt und rundum von der genannten Seitenwand umgeben ist. Stattdessen oder zusätzlich kann der druckaktivierbare Körper auch einen Teil der Seitenwand mit der des Bootes gemeinsam haben. In dieser Ausgestaltung, die nicht rotationssymetrisch sein kann, ist natürlich dafür Sorge zu tragen, dass die Gewichtsverteilung nicht zu einer Schieflage des Einsatzes führt, wenn er auf die Flüssigkeit aufgesetzt wird. Schließlich wäre es z.B. auch möglich, dass der druckaktivierbare Körper ringförmig an der Seitenwand des Bootes umläuft, so dass seine äußere Seitenwand gleichzeitig die Bootswand darstellt.

In einer weiteren bevorzugten Ausgestaltung der Erfindung besitzt der Schwimmkörper die Gestalt eines geschlossenen Hohlraums. So kann zum Beispiel das Boot, wie es voranstehend beschrieben ist, mit einer Abdeckung versehen sein. Diese Ausgestaltung hat den Vorteil, dass der Einsatz zu jedem beliebigen Zeitpunkt in den Flüssigkeitsbehälter eingebracht werden kann und dass er beim nachträglichen Einbringen auf die Flüssigkeit geworfen werden kann, ohne dass zu befürchten ist, dass bei einem versehentlichen Kippen der Schwimmkörper vor der Zeit geflutet wird. In dieser Ausgestaltung besitzt auch die Abdeckung eine oder mehrere Öffnungen, die z.B. geringdimensioniert sein kann/können, um den Austritt von Gas aus dem sich füllenden Schwimmkörper beim Sinken zu ermöglichen.

Die eine oder mehreren geringdimensionierten Öffnungen können sich in allen Ausgestaltungen am Boden und/oder in der Seitenwand des Schwimmkörpers befinden. Nur eine davon muss zwingend so angeordnet sein, dass sie sich beim Schwimmen des Einsatzes auf der Flüssigkeit unterhalb von deren Spiegel befindet. Mit (einer) weiter oben gelegenen zusätzlichen Öffnung(en) kann das Absinken des Einsatzes beschleunigt werden, wenn der Schwimmkörper bereits teilweise geflutet ist.

Die für den druckaktivierbaren Körper, den Schwimmkörper und ggf. als Zusatz zum Mischen mit der Flüssigkeit verwendeten Materialien einerseits und die vorhandenen Hohlräume andererseits werden in geeigneter Weise so gewählt, dass der Einsatz beim Aufbringen auf die Flüssigkeit zuverlässig schwimmt, beim bzw. nach Vollaufen des Schwimmkörpers dagegen zuverlässig sinkt. Zur Kompensation möglicher Auftriebskräfte kann ein Gewicht mit der Gewichtskraft G vorgesehen sein. Diese Auftriebskräfte F sind z.B.: ${F}_{Dichte} = {V}_{material} * ( {ρ}_{Flüssigkeit} - {ρ}_{material} ) * g$ ${F}_{Archimedes , 1} = {V}_{Schwimmkörper} * {ρ}_{Flüssigkeit} * g$ ${F}_{Archimedes , 2} = {V}_{Körper} * \left({ρ}_{Flüssigkeit}-{ρ}_{Körper}\right) * g$

Das Gewicht G muss so beschaffen sein, dass gilt: $G > {F}_{Dichte} + {F}_{Archimedes , 2}$ $G < {F}_{Dichte} + {F}_{Archimedes , 1} + {F}_{Archimedes , 2}$

Das bedeutet, dass der Einsatz, also das Gesamtobjekt, schwimmt, wenn der Schwimmkörper nicht geflutet ist, jedoch untergeht, wenn er geflutet wird. Dabei fällt in Beachtung der physikalischen Gegebenheiten insbesondere die Dichte ρ_{Körper} und das Volumen V_{Körper} des druckaktivierten Körpers ins Gewicht, die deshalb vornehmlich zu berücksichtigen sind. Diese mittlere Dichte kann beispielsweise stark durch die Dichte der zusätzlichen Substanz, mit der eine zweite Kammer eines wedges gefüllt sein kann, und durch die Größe des oder der Hohlräume im druckaktivierbaren Körper beeinflusst sein.

Wendet man die obigen Ungleichungen auf die im Stand der Technik bekannten widgets oder wedges an, so ergibt sich, dass diese die obigen Bedingungen nicht erfüllen können. Denn für sie gilt V_{Schwimmkörper} = 0. Sie erfüllen also die Zwangsbedingungen für das Schwimmen und Sinken gemäß den Gleichungen 1 und 2 nicht, so dass sie sich nicht druck- und zeitdeterminiert positionieren lassen.

Mit der vorliegenden Erfindung kann man, wie oben erwähnt, die Gasblasenbildung in einer Flüssigkeit, die unter Gasdruck in einem Behälter verschlossen ist, beim Öffnen dieses Behälters verbessern. Dies erfolgt unter Anwendung der folgenden Schritte:
(a) Befüllen des offenen Behälters mit der Flüssigkeit,
(b) Eingeben eines erfindungsgemäßen Einsatzes in den Behälter vor oder nach dem Einfüllen der Flüssigkeit,
(c) Verschließen des Flüssigkeitsbehälters, ggf. unter Beaufschlagen des Gasraums oberhalb der Flüssigkeit im Flüssigkeitsbehälter mit Druck, derart, dass nach dem Verschließen innerhalb des Flüssigkeitsbehälters ein Überdruck im Vergleich zum Umgebungsdruck entsteht,
(d) Ermöglichen eines langsamen Druckausgleichs zwischen dem Inneren des zumindest einen Hohlraums im Einsatz und dem Gasraum oberhalb des Flüssigkeitsspiegels in dem Flüssigkeitsbehälter,
(e) Absinkenlassen des Einsatzes auf den Boden des Flüssigkeitsbehälters,
(f) Öffnen einer dafür vorgesehenen Öffnung im Flüssigkeitsbehälter, wodurch ein plötzlicher Druckabfall im Flüssigkeitsbehälter auf Umgebungsdruck stattfindet, und
(g) Austretenlassen von Gasblasen aus dem Hohlraum des druckaktivierbaren Körpers durch die Öffnung mit reduziertem Durchmesser.

Außerdem lässt sich die Erfindung dazu nutzen, einen in einem Behälter getrennt aufbewahrten Stoff mit einer im Behälter befindlichen Flüssigkeit beim Öffnen des Behälters zu vermischen. Dies geschieht durch die folgenden Schritte:
(a) Befüllen des dafür vorgesehenen, zusätzlichen Hohlraums (8) eines erfindungsgemäßen Einsatzes mit dem festen oder flüssigen Stoff,
(b) Befüllen des offenen Behälters mit Flüssigkeit,
(c) Eingeben des Einsatzes in den Behälter vor oder nach dem Einfüllen der Flüssigkeit,
(d) Verschließen des Flüssigkeitsbehälters, ggf. unter Beaufschlagen des Gasraums oberhalb der Flüssigkeit im Flüssigkeitsbehälter mit Druck, derart, dass nach dem Verschließen innerhalb des Flüssigkeitsbehälters ein Überdruck im Vergleich zum Umgebungsdruck entsteht,
(e) Ermöglichen eines langsamen Druckausgleichs zwischen dem Inneren des zumindest einen Hohlraums im Einsatz und dem Gasraum oberhalb des Flüssigkeitsspiegels in dem Flüssigkeitsbehälter,
(f) Absinkenlassen des Einsatzes auf den Boden des Flüssigkeitsbehälters,
(g) Öffnen einer dafür vorgesehenen Öffnung im Flüssigkeitsbehälter, wodurch ein plötzlicher Druckabfall im Flüssigkeitsbehälter auf Umgebungsdruck stattfindet, und
(h) Aufgehenlassen der Wand zwischen den Hohlräumen (8) und (9) des Einsatzes durch den im Hohlraum (9) beim Öffnen des Flüssigkeitsbehälters entstandenen Überdruck und Freigeben des darin befindlichen festen oder flüssigen Stoffs in die umgebende Flüssigkeit.

Nachstehend soll die Erfindung anhand von Figuren und Ausführungsbeispielen näher erläutert werden.

### Beispiel 1

Ein Einsatz besitzt einen druckaktivierbaren Körper 4 in Form eines widgets, wie z.B. in Fig. 3 gezeigt, der in einem bootsförmigen Schwimmkörper wie in Fig. 1 oder in einem U-Boot-förmigen Schwimmkörper wie in Fig. 2 dargestellt angeordnet ist. Der Schwimmkörper besitzt einen Boden 1, der integral mit dem Boden des druckaktivierbaren Körpers verbunden ist, sowie eine Wand 2 und ist ggf. ein Schwimmkörper 11 mit einer Abdeckung 6. Die Figuren sind in diesem Beispiel so zu lesen, dass die Bauteile rotationssymmetrisch bezüglich einer senkrechten Achse x sind. Es sei aber darauf hingewiesen, dass die Geometrie des erfindungsgemäßen Einsatzes natürlich auch anders sein kann, z.B. mit quadratischem, rechteckigem oder mehreckigem Grundriss, oder auch unsymmetrisch in Bezug auf die Achse x.

Der druckaktivierbare Körper besitzt einen Hohlraum mit einem Innenvolumen von etwa 10 ml. Er ist aus Polypropylen erzeugt worden, das eine Dichte von etwa 850 kg/m³ hat. Der reduzierte Durchmesser der Öffnung 10 beträgt etwa 0,25 mm, was bewirkt, dass das widget bei einem Einsatz in einer Getränkedose, z.B. einer Bierdose, nach etwa 30 Sekunden vollständig mit dem herrschenden Druck beladen ist.

Der Schwimmkörper hat einen Bodendurchmesser von etwa 40-50 mm und eine Höhe von etwa 10-20 mm. Abzüglich des darin befindlichen widgets besitzt er damit ein Nettovolumen von um die 22 ml. Seine Öffnungen 3 und ggf. 5 sind geringdimensionierte Öffnungen im Sinne der Erfindung: sie weisen Durchmesser von ca. 1,5 mm auf. Beim Aufbringen des Einsatzes auf Wasser wird der Schwimmkörper in etwa einer Minute geflutet.

Damit der Einsatz sinkt, ist ein Gewicht 7 von ca. 17 g mit einer Gewichtskraft von 170 mN im widget angeordnet. Für Wasser mit einer Dichte von ca. 1000 kg/m³ und Luft als umgebenden Gas mit einer Dichte von etwa 0 ergeben sich die obigen Gleichungen zu: ${F}_{Dichte} = 4 * {10}^{- 6} ⁢ {m}^{3} * ( 1000 - 850 ) kg / {m}^{3} * 9 , 81 ⁢ m / {s}^{2}$ ${F}_{Archimedes , 1} = 22 * {10}^{- 6} ⁢ {m}^{3} * 1000 ⁢ kg / {m}^{3} * 9 , 81 ⁢ m / {s}^{2}$ ${F}_{Archimedes , 2} = 10 * {10}^{- 6} ⁢ {m}^{3} * ( 1000 - 0 ) kg / {m}^{3} * 9 , 81 ⁢ m / {s}^{2}$

Die maßgeblichen Auftriebskräfte resultieren damit zu:
F_{Dichte} = 10 mN
F_{Archimedes,1} = 215 mN und
F_{Archimedes,2} = 100 mN.

Damit lauten die Zwangsbedingungen der Gleichungen 1 und 2: $170 ⁢ mN > 10 ⁢ mN + 100 ⁢ mN$ $170 ⁢ mN < 10 ⁢ mN + 100 ⁢ mN + 215 ⁢ mN$

Ein Einsatz mit den Abmessungen und Eigenschaften dieses Beispiels erfüllt damit die erforderlichen Bedingungen und kann erfindungsgemäß als Einsatz mit zeitdeterminierter Positionierung verwendet werden. Das Gewicht ist so gewählt, dass die Ungleichungen großzügig erfüllt sind. Kleinere Nebeneffekte wie die Oberflächenspannung des Wassers können daher keine Auswirkungen auf das Sinkverhalten haben.

### Beispiel 2

In Fig. 4 ist ein Einsatz gezeigt, dessen druckaktivierbarer Körper ein wedge mit einer Gaskammer 9, die über eine Öffnung mit reduziertem Durchmesser mit der Umgebung kommuniziert, und einer Produktkammer 8 ist. Zur Gewichtserhöhung ist in die Produktkammer ein Gewicht 7 eingebracht. Das wedge ist von einem abgedeckten Schwimmkörper ("U-Boot"-Schwimmkörper) 11 umgeben, der in seinem Boden eine erste geringdimensionierte Öffnung und, zum Zwecke des Druckausgleichs, in seiner Abdeckung eine zweite solche Öffnung besitzt. Fig. 5 zeigt ein Beispiel, wie ein solcher Einsatz aus nur zwei Bauteilen (ohne Berücksichtigung des Gewichts) hergestellt sein kann. Dabei sind der Boden des druckaktivierten Körpers und der Boden des umgebenden Schwimmkörpers integral aus einem Stück gebildet, und der untere Teil aller Seitenwände, der Trennwand zwischen Gaskammer 9 und Produktkammer 8 im wedge, der Außenwand des wedges und der Außenwand des Schwimmkörpers, ist einstückig an diesen Boden angeformt, während die oberen Teile aller dieser Seitenwände einstückig mit der Oberseite des wedges und der Abdeckung des Schwimmkörpers gebildet sind. Die Verbindung der Seitenwände im zusammengebauten Einsatz kann z.B. eine Schnappverbindung, eine reibschlüssige Verbindung oder eine Verbindung aus einem nicht sehr festen Kleber sein, die durch die plötzlich auftretende Druckdifferenz zwischen dem Gasraum 9 und der Umgebung sowie dem Produktbehälter beim Öffnen des Flüssigkeitsbehälters gesprengt wird. Einzelheiten hierzu finden sich auch in der Beschreibung der WO 99/54229, in der zweikammrige wedges der hier verwendeten Art grundsätzlich beschrieben sind.

Die Ausgestaltungen auch dieses Beispiels können, müssen aber nicht rotationssymmetrisch sein.

## Patentansprüche

1. Einsatz zum Beigeben zu einer unter Gasdruck stehenden Flüssigkeit in einem Flüssigkeitsbehälter, wobei der Einsatz einen druckaktivierbaren, zumindest einen Hohlraum aufweisenden Körper in Verbindung mit einer Positioniereinrichtung aufweist, wobei
(a) der druckaktivierbare Körper (4) über mindestens eine Öffnung (10) mit reduziertem Durchmesser verfügt, die diesen Hohlraum mit der Umgebung des Einsatzes verbindet und die sich an einer Stelle befindet, die beim Schwimmen des Einsatzes auf einer Flüssigkeit oberhalb des Flüssigkeitsspiegels liegt, und
(b) die Positioniereinrichtung einen Schwimmkörper (1, 2; 1, 2, 6) mit
(i) einer beim Aufsetzen des Einsatzes auf eine Flüssigkeit in diese eintauchenden, geringdimensionierten Öffnung (3),
(ii) einer Entlüftungsöffnung (5), und
(iii) einem Mindestvolumen (11), das beim Vollaufen mit Flüssigkeit das Sinken des Einsatzes in die Flüssigkeit sicherstellt,
umfasst, **dadurch gekennzeichnet, dass** die Entlüftungsöffnung direkt mit der äußeren Umgebung (14) des Einsatzes kommuniziert.

2. Einsatz nach Anspruch 2, **dadurch gekennzeichnet, dass** der Schwimmkörper außerhalb des druckaktivierbaren Körpers angeordnet ist.

3. Einsatz nach Anspruch 1 oder 2, **dadurch gekennzeichnet, dass** der Schwimmkörper die Gestalt eines nach oben offenen (1, 2) oder nach oben zumindest teilweise abgedeckten Bootes (1, 2, 6) besitzt, und der druckaktivierbare Körper (4) innerhalb des Bootes angeordnet ist.

4. Einsatz nach Anspruch 3, **dadurch gekennzeichnet, dass** das Boot mindestens einen Boden (1) und eine umlaufende Seitenwand (2) umfasst und der druckaktivierbare Körper (4) auf dem Boden des Bootes angebracht ist.

5. Einsatz nach einem der Ansprüche 1 bis 3, **dadurch gekennzeichnet, dass** der Boden des druckaktivierbaren Körpers und der Boden des Schwimmkörpers eine integrale Einheit bilden.

6. Einsatz nach einem der voranstehenden Ansprüche, **dadurch gekennzeichnet, dass** der druckaktivierbare Körper nur einen Hohlraum aufweist und dieser in seinem oberen Bereich nur eine Öffnung mit reduziertem Durchmesser (10) besitzt.

7. Einsatz nach einem der Ansprüche 1 bis 5, **dadurch gekennzeichnet, dass** der druckaktivierbare Körper einen ersten Hohlraum (9) mit einer in seinem oberen Bereich angeordneten Öffnung mit reduziertem Durchmesser und einen zweiten, zur Aufnahme eines festen oder flüssigen Stoffes vorgesehenen Hohlraum (8) aufweist, der durch eine gas- und flüssigkeitsdichte, durch relativ leichte Kräfte zu öffnende Wand vom ersten Hohlraum getrennt ist.

8. Einsatz nach Anspruch 7, **dadurch gekennzeichnet, dass** die Trennwand zwischen den beiden Hohlräumen eine umlaufende Wand ist, die den zweiten Hohlraum seitlich vollständig umgibt.

9. Einsatz nach Anspruch 8, **dadurch gekennzeichnet, dass** der zweite Hohlraum (8) die Form eines Zylinders oder eine andere, in Bezug auf eine Achse (x) rotations- oder drehsymmetrische Form aufweist und der erste Hohlraum (9) die Form einer zylindrischen Hülse oder eine davon abgeleitete Form besitzt.

10. Einsatz nach einem der voranstehenden Ansprüche, **dadurch gekennzeichnet, dass** der druckaktivierbare Körper zentrisch im Schwimmkörper angeordnet ist.

11. Einsatz nach Anspruch 10, **dadurch gekennzeichnet, dass** sowohl der druckaktivierbare Körper als auch der Schwimmkörper in Bezug auf eine Achse (x) rotationssymmetrisch ausgebildet sind.

12. Einsatz nach einem der voranstehenden Ansprüche, **dadurch gekennzeichnet, dass** der druckaktivierbare Körper zusätzlich ein Gewicht (7) besitzt.

13. Einsatz nach Anspruch 12, **dadurch gekennzeichnet, dass** das Gewicht ein integraler Bestandteil des druckaktivierbaren Körpers ist.

14. Einsatz nach einem der voranstehenden Ansprüche, **dadurch gekennzeichnet, dass** er ausschließlich aus einem Bodenteil (13) und einem Deckelteil (12) sowie bei Bedarf einem Gewicht (7) zusammengesetzt ist.

15. Einsatz nach Anspruch 14, **dadurch gekennzeichnet, dass** der Bodenteil und der Deckelteil über Schnappverbindungen, reibschlüssige Verbindungen oder schwache Klebeverbindungen miteinander verbunden sind.

16. Einsatz nach einem der Ansprüche 14 oder 15, **dadurch gekennzeichnet, dass** die beiden Teile (12, 13) über ihre Seitenwände miteinander verbunden sind.

17. Einsatz nach Anspruch 14 oder 15, **dadurch gekennzeichnet, dass** entweder der Deckelteil oder der Bodenteil alle seitlichen Wände des Einsatzes besitzt und diese beim Verbinden schnappend in den Boden oder den Deckel des anderen Teils eingreifen oder dort angebrachte Strukturen umgreifen.

18. Einsatz nach einem der vorhergehenden Ansprüche, **dadurch gekennzeichnet, dass** der druckaktivierbare Körper und der Schwimmkörper aus Kunststoff gebildet sind und/oder dass das Gewicht aus einem Material mit einem spezifischen Gewicht von >1, beispielsweise aus Metall oder Keramik, gebildet ist.

19. Verwendung eines Einsatzes nach einem der voranstehenden Ansprüche zum Verbessern der Gasblasenbildung in einer Flüssigkeit, die unter Gasdruck in einem Behälter verschlossen ist, beim Öffnen dieses Behälters, **dadurch gekennzeichnet, dass** der Einsatz vor oder nach dem Befüllen des offenen Behälters mit der Flüssigkeit in diesen eingegeben wird und der Flüssigkeitsbehälter verschlossen wird, derart, dass nach dem Verschließen innerhalb des Flüssigkeitsbehälters im Vergleich zum Umgebungsdruck ein Überdruck entsteht.

20. Verwendung nach Anspruch 19, wobei der Gasraum oberhalb der Flüssigkeit im Flüssigkeitsbehälter mit Druck beaufschlagt wird, der bewirkt, dass nach dem Verschließen innerhalb des Flüssigkeitsbehälters der genannte Überdruck entsteht.

21. Verwendung nach Anspruch 18 oder Anspruch 19, **dadurch gekennzeichnet, dass** die Flüssigkeit ein schäumendes Getränk und insbesondere Bier ist.

22. Verwendung eines Einsatzes gemäß Anspruch 7 oder einem davon abhängigen Anspruch zum Vermischen eines in einem Behälter getrennt aufbewahrten Stoffs mit einer im Behälter befindlichen Flüssigkeit beim Öffnen dieses Behälters, **dadurch gekennzeichnet, dass** der dafür vorgesehene Hohlraum (8) eines Einsatzes gemäß Anspruch 7 oder einem davon abhängigen Anspruch mit dem festen oder flüssigen Stoff gefüllt wird, der offene Behälter mit Flüssigkeit befüllt wird, der Einsatz vor oder nach dem Einfüllen der Flüssigkeit in den Behälter in diesen eingegeben wird und der Flüssigkeitsbehälter verschlossen wird, derart, dass nach dem Verschließen des Flüssigkeitsbehälters im Vergleich zum Umgebungsdruck ein Überdruck entsteht.

23. Verwendung nach Anspruch 22, wobei der Gasraum oberhalb der Flüssigkeit im Flüssigkeitsbehälter mit Druck beaufschlagt wird, der bewirkt, dass nach dem Verschließen innerhalb des Flüssigkeitsbehälters der genannte Überdruck entsteht.

24. Verwendung nach Anspruch 22 oder 23, **dadurch gekennzeichnet, dass** die Flüssigkeit Bier und der getrennt aufbewahrte Stoff ein Aromaträger sind.

25. Verwendung nach Anspruch 22 oder 23, **dadurch gekennzeichnet, dass** die Flüssigkeit ein alkoholfreies, kohlensäurehaltiges Getränk oder ein stilles Getränk, das unter Flüssigstickstoffzugaba abgefüllt wurde, und der getrennt aufbewahrte Stoff ein Nahrungsergänzungsmittel und/oder ein Aromaträger sind.

## Claims

1. An insert to be added to a gas-pressurised liquid in a container, wherein the insert comprises a pressure-activated body with at least one cavity, said body being connected to a positioning device, wherein
(a) the pressure-activated body (4) comprises at least one opening (10) with a reduced diameter, which connects the cavity to the environment of the insert and is situated in a location that lies above the level of liquid when the insert is floating on said liquid and
(b) the positioning device comprises a floating body (1, 2; 1, 2, 6) with
(i) a small opening (3), which is submerged in the liquid when the insert is placed on the latter,
(ii) a ventilation opening (5),
(iii) a minimum volume (11), which when filled with liquid enables the insert to sink into the liquid,
**characterised in that** the ventilation opening communicates directly with the external environment (14) of the insert.

2. The insert according to claim 2, **characterised in that** the floating body is arranged outside of the pressure-activated body.

3. The insert according to claim 1 or 2, **characterised in that** the floating body has the shape of a boat (1, 2, 6) that is open (1, 2) at the top or covered at least partly at the top and the pressure-activated body (4) is arranged inside the boat.

4. The insert according to claim 3, **characterised in that** the boat comprises at least one base (1) and a peripheral side wall (2), and the pressure-activated body (4) is attached to the base of the boat.

5. The insert according to one of claims 1 to 3, **characterised in that** the base of the pressure-activated body and the base of the floating body form an integral unit.

6. The insert according to one of the preceding claims, **characterised in that** the pressure-activated body only has a one cavity and the latter has only one opening with a reduced diameter (10) in its upper section.

7. The insert according to one of claims 1 to 5, **characterised in that** the pressure-activated body comprises a first cavity (9) with an opening with a reduced diameter arranged in its upper section and a second cavity (8) provided for holding a solid or liquid substance, which is separated from the first cavity by a gas and liquid-tight wall, which can be opened by relatively low forces.

8. The insert according to claim 7, **characterised in that** the separating wall between the two cavities is a peripheral wall which completely surrounds the second cavity laterally.

9. The insert according to claim 8, **characterised in that** the second cavity (8) has the form of a cylinder or a different shape which is rotationally symmetrical in relation to an axis (x), and the first cavity (9) has the shape of a cylindrical casing or a shape derived from the latter.

10. The insert according to one of the preceding claims, **characterised in that** the pressure-activated body is arranged centrally in the floating body.

11. The insert according to claim 10, **characterised in that** both the pressure-activated body and the floating body are designed to be rotationally symmetrical in relation to an axis (x).

12. The insert according to one of the preceding claims, **characterised in that** the pressure-activated body also has a weight (7).

13. The insert according to claim 12, **characterised in that** the weight is an integral component of the pressure-activated body.

14. The insert according to one of the preceding claims, **characterised in that** it is composed solely of a base part (13) and a cover part (12) and if necessary a weight (7).

15. The insert according to claim 14, **characterised in that** the base part and the cover part are connected together by snap connections, frictional connections or weak adhesive connections.

16. The insert according to one of claims 14 or 15, **characterised in that** the two parts (12, 13) are connected together by their side walls.

17. The insert according to claim 14 or 15, **characterised in that** either the cover part or the base part has all of the lateral walls of the insert and the latter when making a connection snap into the base or the cover of the other part or engage with structures attached thereto.

18. The insert according to one of the preceding claims, **characterised in that** the pressure-activated body and the floating body are made of plastic and/or the weight is made from a material with a specific weight of >1, for example metal or ceramic.

19. Use of an insert according to one of the preceding claims for improving the formation of gas bubbles in a liquid, which is sealed under gas pressure in a container, when said container is opened, **characterised in that** the insert is placed into the open container before or after filling the latter with liquid and the liquid container is sealed, such that after sealing inside the liquid container an overpressure is created in comparison to the environmental pressure.

20. The use according to claim 19, wherein the gas chamber above the liquid in the liquid container is pressurised which causes the said overpressure to form after sealing inside the liquid container.

21. The use according to claim 18 or claim 19, **characterised in that** the liquid is a foaming drink, in particular beer.

22. The use of an insert according to claim 7 or a claim dependent thereon for mixing a substance stored separately in a container with a liquid located in the container on opening said container, **characterised in that** the cavity (8) provided for this for an insert according to claim 7 or a claim dependent on the latter is filled with the solid or liquid substance, the open container is filled with liquid, the insert is inserted into the container before or after filling the latter with liquid and the liquid container is sealed so that after sealing the liquid container overpressure is created in comparison to the environmental pressure.

23. The use according to claim 22, wherein the gas chamber is pressurised above the liquid in the liquid container, which causes the said overpressure to be created after sealing in the liquid container.

24. The use according to claim 22 or 23, **characterised in that** the liquid is beer and the separately stored substance is an aroma carrier.

25. The use according to claim 22 or 23, **characterised in that** the liquid is a non-alcoholic, carbonated drink or a still drink, which has been filled by adding liquid nitrogen, and the separately stored substance is a food supplement and/or an aroma carrier.

## Revendications

1. Pièce d'insert destinée à être ajoutée à un liquide se trouvant sous une pression de gaz dans un récipient de liquide, la pièce d'insert présentant un corps pouvant être activé par la pression et comportant au moins une cavité, en combinaison avec un dispositif de positionnement, et la pièce d'insert étant telle
(a) que le corps (4) pouvant être activé par la pression dispose d'au moins une ouverture (10) de diamètre réduit, qui relie cette cavité avec l'environnement de la pièce d'insert, et se trouve à un endroit qui, lorsque la pièce d'insert flotte sur un liquide, se situe au-dessus du niveau de liquide, et
(b) que le dispositif de positionnement englobe un corps flottant (1, 2 ; 1, 2, 6) comportant
(i) une ouverture (3) de faible dimension, qui lorsque la pièce d'insert est posée sur un liquide, est plongée dans celui-ci,
(ii) une ouverture de purge (5), et
(iii) un volume minimal (11) qui, lorsqu'il se remplit avec le liquide, assure l'immersion de la pièce d'insert dans le liquide,
**caractérisée en ce que** l'ouverture de purge communique directement avec l'environnement extérieur (14) de la pièce d'insert.

2. Pièce d'insert selon la revendication 1, **caractérisée en ce que** le corps flottant est agencé à l'extérieur du corps pouvant être activé par la pression.

3. Pièce d'insert selon la revendication 1 ou 2, **caractérisée en ce que** le corps flottant présente la configuration d'un bateau ouvert vers le haut (1, 2) ou d'un bateau recouvert au moins partiellement vers le haut (1, 2, 6), et le corps (4) pouvant être activé par la pression est agencé à l'intérieur du bateau.

4. Pièce d'insert selon la revendication 3, **caractérisée en ce que** ledit bateau comprend au moins un fond (1) et une paroi latérale (2) périphérique, et le corps (4) pouvant être activé par la pression est agencé sur le fond du bateau.

5. Pièce d'insert selon l'une des revendications 1 à 3, **caractérisée en ce que** le fond du corps pouvant être activé par la pression et le fond du corps flottant forment une unité intégrale.

6. Pièce d'insert selon l'une des revendications précédentes, **caractérisée en ce que** le corps pouvant être activé par la pression ne présente qu'une seule cavité et celle-ci ne possède dans sa partie supérieure, qu'une seule ouverture (10) de diamètre réduit.

7. Pièce d'insert selon l'une des revendications 1 à 5, **caractérisée en ce que** le corps pouvant être activé par la pression présente une première cavité (9) avec une ouverture de diamètre réduit agencée dans sa partie supérieure, et une deuxième cavité (8) qui est prévue pour recevoir une substance solide ou liquide, et est séparée de la première cavité par une paroi étanche aux gaz et aux liquides et pouvant être ouverte par des forces relativement faibles.

8. Pièce d'insert selon la revendication 7, **caractérisée en ce que** la paroi de séparation entre les deux cavités est une paroi périphérique, qui entoure latéralement la deuxième cavité en totalité.

9. Pièce d'insert selon la revendication 8, **caractérisée en ce que** la deuxième cavité (8) présente une forme de cylindre ou une autre forme à symétrie de rotation ou de révolution par rapport à un axe (x), et la première cavité (9) présente la forme d'une douille cylindrique ou une forme dérivée de celle-ci.

10. Pièce d'insert selon l'une des revendications précédentes, **caractérisée en ce que** le corps pouvant être activé par la pression est agencé de manière centrée dans le corps flottant.

11. Pièce d'insert selon la revendication 10, **caractérisée en ce qu'**aussi bien le corps pouvant être activé par la pression que le corps flottant sont d'une configuration à symétrie de rotation par rapport à un axe (x).

12. Pièce d'insert selon l'une des revendications précédentes, **caractérisée en ce que** le corps pouvant être activé par la pression comporte une masselotte (7) en supplément.

13. Pièce d'insert selon la revendication 12, **caractérisée en ce que** la masselotte fait partie intégrante du corps pouvant être activé par la pression.

14. Pièce d'insert selon l'une des revendications précédentes, **caractérisée en ce qu'**elle est composée uniquement par une partie de fond (13) et une partie de couvercle (12), ainsi que, le cas échéant, par une masselotte (7).

15. Pièce d'insert selon la revendication 14, **caractérisée en ce que** la partie de fond et la partie de couvercle sont assemblées par des liaisons d'encliquetage, des liaisons par adhérence ou de faibles liaisons de collage.

16. Pièce d'insert selon l'une des revendications précédentes, **caractérisée en ce que** lesdites deux parties (12, 13) sont assemblées l'une à l'autre par l'intermédiaire de leurs parois latérales.

17. Pièce d'insert selon la revendication 14 ou 15, **caractérisée en ce que** soit la partie de fond, soit la partie de couvercle, possède toutes les parois latérales de la pièce d'insert, et celles-ci, lors de l'assemblage, s'engagent par encliquetage dans le fond ou le couvercle de l'autre partie, ou enserrent des structures qui y sont agencées.

18. Pièce d'insert selon l'une des revendications précédentes, **caractérisée en ce que** le corps pouvant être activé par la pression et le corps flottant sont réalisés en matière plastique, et/ou **en ce que** la masselotte est réalisée en un matériau d'une densité >1, par exemple en métal ou céramique.

19. Utilisation d'une pièce d'insert selon l'une des revendications précédentes, pour améliorer la formation de bulles de gaz dans un liquide qui est enfermé sous pression de gaz dans un récipient, lors de l'ouverture de ce récipient, **caractérisée en ce que** la pièce d'insert est ajoutée dans le récipient avant ou après le remplissage du récipient ouvert avec le liquide, et le récipient de liquide est ensuite fermé de façon telle, qu'après fermeture il s'établisse à l'intérieur du récipient de liquide, une surpression par rapport à la pression environnante.

20. Utilisation selon la revendication 19, d'après laquelle l'espace de gaz au-dessus du liquide dans le récipient de liquide, est soumis à une pression conduisant après la fermeture à l'établissement de la surpression citée, à l'intérieur du récipient de liquide.

21. Utilisation selon la revendication 18 ou 19, **caractérisée en ce que** le liquide est une boisson mousseuse et notamment de la bière.

22. Utilisation d'une pièce d'insert selon la revendication 7 ou l'une des revendications qui en dépendent, pour mélanger une substance conservée séparément dans un récipient, à un liquide se trouvant dans le récipient, lors de l'ouverture de ce récipient, **caractérisée en ce que** la cavité (8) prévue à cet effet dans une pièce d'insert selon la revendication 7 ou l'une des revendications qui en dépendent, est remplie avec la substance solide ou liquide, le récipient ouvert est rempli avec le liquide, la pièce d'insert est ajoutée dans le récipient avant ou après le remplissage du récipient avec le liquide, et le récipient de liquide est ensuite fermé de façon telle, qu'après fermeture du récipient de liquide il s'établisse une surpression par rapport à la pression environnante.

23. Utilisation selon la revendication 22, d'après laquelle l'espace de gaz au-dessus du liquide dans le récipient de liquide, est soumis à une pression conduisant après la fermeture à l'établissement de la surpression citée, à l'intérieur du récipient de liquide.

24. Utilisation selon la revendication 22 ou 23, **caractérisée en ce que** le liquide est de la bière et la substance conservée séparément est un porteur ou vecteur d'arôme.

25. Utilisation selon la revendication 22 ou 23, **caractérisée en ce que** le liquide est une boisson gazeuse sans alcool, ou une boisson non gazeuse, dont le remplissage a été effectué avec adition d'azote liquide, et la substance conservée séparément est un complément alimentaire et/ou un porteur ou vecteur d'arôme.
